# EUROPÄISCHE PATENTSCHRIFT

(11) **EP 1 816 427 B1**
(45) Veröffentlichungstag und Bekanntmachung des Hinweises auf die Patenterteilung: **13.10.2010**
(21) Anmeldenummer: 07001682.9
(22) Anmeldetag: 26.01.2007
(51) Int. Cl.: F41A 9/63, F41A 21/06, F42B 5/155

(54) **Munitionsmagazin und damit ausgebildete Selbstschutz-Werfereinrichtung**
Munitions magazine and self-protection mortar device equipped with such a magazine
Magasin de munitions et lanceur autoprotecteur composé à l'aide d'un tel magasin

(30) Priorität: 01.02.2006 DE 102006004954
(43) Veröffentlichungstag der Anmeldung: 08.08.2007
(73) Patentinhaber: Rheinmetall Waffe Munition GmbH, 29345 Unterlüss (DE)
(72) Erfinder: Blache, Andreas, 79450 Lörrach (DE); Gralka, Edmund, 79111 Freiburg (DE); Speer, Steffen, 77767 Appenweiler (DE); Wardecki, Norbert, Dr., 79194 Heuweiler (DE)
(74) Vertreter: Dietrich, Barbara

(56) Entgegenhaltungen:
- EP-A1- 0 525 304
- CA-A1- 1 097 966
- FR-A1- 2 593 279
- GB-A- 951 745
- US-A- 5 429 053

## Beschreibung

Die Erfindung betrifft ein Munitionsmagazin und eine mit diesen Munitionsmagazinen aufgebaute Wirkmittelwurfanlage oder auch Selbstschutz-Werfereinrichtung.

Wirkmittelwurfanlagen, insbesondere Werfereinrichtungen, dienen zum Abschuss von Wirkkörpern bzw. Wirkmedien, wie beispielsweise Nebel-, Spreng-, Stör- und / oder Täuschkörper sowie Tränengas, Pfeffer oder dergleichen. Wurfanlagen werden in der Regel an Fahrzeugen wie Landfahrzeuge und Schiffe und an Gebäuden angebracht bzw. eingesetzt. Derartige Wurfbecher mit Wirkkörper sind in der DE 37 06 213 C2 offenbart. Magazinartige Nebelwurfanlagen sind beispielsweise in der DE 43 38 650C1 sowie der DE 100 08 198 A1 beschrieben. In der Regel sind die Wurfbecher nebeneinander oder übereinander angeordnet und besitzen nur eine geringe Richtmöglichkeit.

Auch die DE 694 22 639 T2 (EP 0 735 342 B1) informiert über eine Munitionseinheit zum Selbstschutz für einen Panzer. Die darin beschriebenen Schachtbehälter weisen eine rechtwinklige Kastenform mit rechtwinkligem Querschnitt auf.

Mit der der Anmelderin eigenen DE 41 25 356 C2 wird gleichfalls eine Selbstschutz-Werfereinrichtung berühmt. Diese beschreibt ovale Magazinblöcke, welche aus gummiartigem Umhüllungsmaterial bestehen und aus Modulen zusammengesetzt sind, in denen die Munitionsschächte eingebunden sind.

Aus der DE 32 08 504 A1 ist ein Munitionsmagazin bekannt, dass ein Gehäuse aus Kunststoff besitzt. Wie herkömmliche Munitionsmagazine werden in diesem jedoch nur die Patronen geführt. Damit verbunden wirken hier andere Kräfte und Beanspruchungen als bei einer Wurfanlage.

CA 10 979 66 A betrifft eine Granatwerfereinheit mit mehreren Rohren, aus denen Munition verschießbar ist. Die Rohre werden in Halterungen gehalten und sind zueinander in unterschiedlichen Winkeln angeordnet. Dabei ist ein zentrales Rohr mit Halterung für das Rohr an einer zentralen Säule, um welche die anderen mit passenden Winkeln in gleicher Ebene jedoch abgestaffelt an der Säule angebracht sind, so dass das zentrale Rohr am weitesten herausragt. Die Halterungen sind über Stützbleche bzw. Querstreben mit der zentralen Säule mittels Schweißung verbunden.

EP 0 525 304 A1 offenbart eine Selbstschutz- Werfereinrichtung, bei welcher mehrere Anschussrohre zu einem einstückigen Magazinblock vereinigt sind, der in einem Magazinträger, bestehend aus einer Bodenplatte und einem Magazinschuh, einschiebbar und verriegelbar ist.

Hier greift die Erfindung die Aufgabe auf, eine Selbstschutz-Werfereinrichtung aufzuzeigen, die durch Nutzung leichter und einfacher Munitionsblöcke bzw. Magazine einen leichteren Aufbau besitzt.

Gelöst wird die Aufgabe durch die Merkmale des Patentanspruchs 1. Vorteilhafte Ausführungen sind in den Unteransprüchen enthalten.

Der Erfindung liegt die Idee zugrunde, dass die Munitionsblöcke bzw. Magazine der Selbstschutz- Werfereinrichtung, die auch als Wirkmittelwurfanlage bezeichnet wird, aus einem leichten Material wie Kunststoff, Gummi und / oder Aluminium bestehen und derart ausgeführt sind, dass herkömmliche Ummantelungen oder dergleichen entfallen. Die Munitionsblöcke oder Magazine bestehen somit nur aus den Schächten, die in etwa der zu verschießenden Munition konturgetreu nachgebildet sind, und sind nur durch einfache konstruktive Verbindungen, wie beispielsweise Streben, untereinander und miteinander verbunden. Diese konstruktive Lösung kann auch als Einwegemagazin ausgeführt werden.

Die Zündung von Munition erfolgt bekanntlich elektrisch, d.h., wird elektrisch initiiert. Dazu wird ein in der Munition befindliches Anzündelement, beispielsweise eine Anzündpille, über die Zuführung elektrischer Energie zur Zündung gebracht. Die Ansteuerung erfolgt mit konventioneller Elektronik. Die gesamte Steuerelektronik befindet sich in einer zentralen Versorgungs- und Bedieneinheit. Die Ansteuerung und Auslösung der Munition erfolgt innerhalb dieser Zentraleinheit. Die Zuführung der Energie zum Zünden der Munition erfolgt über Zuleitungen von der Zentraleinheit über die Munitionsaufnahme wie Werferbecher, Magazine etc., zur Munition, also über entsprechende Wegstrecken.

In Weiterführung zur Lösung der Aufgabe ist vorgesehen, dass das Gesamtsystem Elektronik zur Zündung der Munition aufgeteilt wird in eine Bedieneinheit bzw. zentrale Steuereinheit und wenigstens eine Auslöseeinheit, die eine Auslöseelektronik beinhaltet. Die Auslöseeinheit mit Auslöseelektronik befindet sich somit in unmittelbarer räumlicher Nähe zur Munition. Für eine Verbesserung der EMV Sicherheit kann die Auslöseeinheit mit Auslöseelektronik in einem separaten Metallgehäuse eingebaut werden.

Die Bedieneinheit oder zentrale Steuereinheit (beispielsweise ein Feuerleitrechner) kommuniziert vorzugsweise über ein Bussystem, beispielsweise bidirektionaler oder serieller Bus, mit den modular aufgebauten Auslöseeinheiten.

Die Wirkmittelwurfanlage besteht somit erfindungsgemäß im Wesentlichen aus einer Abschussvorrichtung (Basiseinheit) als Halterung mit Magazinaufnahme(n) für die Magazine, einem Bediengerät / zentrale Steuereinheit, wenigstens einer vorzugsweise über ein Bussystem verbundenen Auslöseeinheit mit Auslöseelektronik sowie den elektrischen Verkabelungen. Auf einen Feuerleitrechner in seiner Steuerungsfunktion kann prinzipiell aber auch verzichtet werden.

Das System kann mit einer Schnittstelle zur am Objekt vorhandenen Sensorik ausgestattet sein. Eine manuelle als auch eine automatische und halbautomatische Auslösung der Werfereinheit kann vorgesehen sein, wobei für die letzen beiden Varianten die Werfereinheit mit dieser Sensorik verknüpft werden kann.

Zur universellen Befestigung sind unterschiedliche mechanische Befestigungselemente vorgesehen.

Damit wird eine gewichtsmäßig leichte und konstruktiv einfache Wirkmittelwurfanlage vorgeschlagen, die in Weiterführung der Erfindung sehr einfach an einem Objekt, wie insbesondere leichten Fahrzeugen, Gebäude oder dergleichen befestigbar sowie austauschbar ist. Auch eine vom Objekt oder Fahrzeug separate bzw. getrennte Verwendung wird dadurch ermöglicht. Die Fixierung kann durch Verzurren und / oder Klemmen und / oder Verspannen erfolgen. Bevorzugt kann die Halterung der Wurfanlage objektspezifisch ausgeführt sein. Die Wurfanlage ist manuell als auch mittels elektrischer Richtantriebe richtbar.

Die einfache und leichte Selbstschutz- bzw. Wirkmittelwurfanlage dient bevorzugt dem spontanen Schutz von leichtbewaffneten oder unbewaffneten Fahrzeugen bei Angriffen von Gegnern mit konventioneller Bewaffnung. Die vorgeschlagene Wirkmittelwurfanlage dient in der bevorzugten Konzeption vorwiegend für einen flächigen Schutz, insbesondere zur Sichtlinienunterbrechung mittels Nebel. Die dazu geschaffene Nebelmunition besteht ihrerseits im Wesentlichen aus einer Patronenhülse, in welcher sich eine Ladungshülse befindet, die eine RP-Wirkmasse (Flare) aufnimmt mit einem in der Wirkmasse eingebetteten Zerlegersatz, einer hinter der Ladungshülse angeordneten Ausstoßladung und einer am hinteren Ende der Patronenhülse angebrachten elektrischen Kontaktierung.

Anhand eines Ausführungsbeispiels mit Zeichnung soll die Erfindung näher erläutert werden. Es zeigt:
- Fig. 1: ein neu konzipiertes Munitionsmagazin einer Wirkmittelwurfanlage,
- Fig. 2: mehrere zu einer Wirkmittelwurfanlage zusammengesetzte Munitionsmagazine,
- Fig. 3: eine mit dieser Wirkmittelwurfanlage verschießbare Nebelmunition.

Fig. 1 zeigt ein Munitionsmagazin 1, bestehend aus mehreren, nebeneinander angeordneten Munitionsschächten 2ₙ, welche in Leichtbauweise miteinander über eine Art Streben 3ₙ verbunden sind. Die Form dieser Streben 3ₙ bestimmt das Aussehen des Munitionsmagazins 1 als auch die Art des Verschusses einer in den Schächten 2ₙ befindlichen Munition 4ₙ. Das hier aufgezeigte Munitionsmagazin 1 besitzt fächerförmig angeordnete Schächte 2ₙ, so dass die Munition 4ₙ auch fächerförmig ausgestoßen wird.

Zum mechanischen Verbinden der Munitionsmagazine 1ₙ weisen die Streben Verbindungselemente 5ₙ auf. Durch das Zusammenfügen der Magazine 1ₙ über die Verbindungselemente 5ₙ kann eine nach Fig. 2 gezeigte Abschussvorrichtung 11 einer Wirkmittelwurfanlage 10 geschaffen werden.

Bevorzugt ist vorgesehen, dass die Abschussvorrichtung 11, die aus der Magazinaufnahme 12 und einer nicht näher ausgeführten Auslöseeinheit 17 mit Auslöseelektronik besteht, sowie zur Aufnahme von wenigstens einem Magazin 1 bis bevorzugt drei Magazinen 1 mit einer Patronenanzahl von fünf pro Magazin 1 dient. Dies stellt jedoch keine technische oder konstruktive Einschränkung dar.

Die Wirkmittelwurfanlage 10 weist des Weiteren eine Befestigungseinheit 13 auf. Diese kann als (Boden-)Platte oder fahrzeug- bzw. objektspezifischer Adapter ausgeführt sein.

Ein hier nur blockbildartig dargestelltes Bediengerät 14 ist über Spannungsversorgungskabel 15 als auch Energie-/ Datenkabel 16 mit wenigstens einer Auslöseeinheit 17 und in diesem Ausführungsbeispiel direkt mit der Abschussvorrichtung 11 verbunden, da sich die Auslöseeinheit 17 mit Auslöseelektronik in unmittelbarer Nähe zur Munition 4ₙ.

Das Bediengerät 14 dient der Weiteren zur Lieferung der notwendigen Versorgungsspannung der Auslöseeinheiten 17.

Fig. 3 zeigt eine mit dieser Wirkmittelwurfanlage 10 verbringbare Munition 4, hier eine Nebelmunition. Diese in einem vorbestimmten Kaliber ausgeführte Munition 4 besteht in diesem Ausführungsbeispiel aus einer Patronenhülse 20, die eine Ladungshülse 21 umschließt. In der Ladungshülse 21 befindet sich eine RP-Wirkmasse 22, in der ein Zerlegersatz 23 mittig eingebettet ist. Am hinteren Ende der Ladungshülse 22 befindet sich eine Ausstoßladung 24. Eine elektrische Kontaktierung 25 ist am hintern Ende der Patronenhülse 20 angebracht.

Die Funktionsweise der Wirkmittelwurfanlage 10 selbst ist herkömmlich, so dass auf eine detaillierte Beschreibung verzichtet wird. Prinzipiell wird die Zündung der Munition 4ₙ durch den Bediener oder automatisch über das Bediengerät 14 und die Auslöseeinheit bewirkt, wenn ein entsprechender Schutz geschaffen werden soll. Dabei kann ein Einzelschuss oder getaktet jeweils ein ausgewähltes Magazin 4ₙ (optional mehrere) als Salve abgefeuert werden.

Beim Einsatz von Nebelmunition 4ₙ wird somit spontan eine Nebelwand erzeugt zum Schutz eines Fahrzeugs (nicht näher dargestellt) und / oder der Insassen des Fahrzeugs oder anderen zu schützenden Objektes. Dabei wird eine Distanz zum Objekt von 30 m wenigstens eingehalten und eine Breite der Nebelwand von ebenfalls ca. 30 m geschaffen. Erreicht wird zumindest eine Wand, die für wenigstens ca. 25 s im nahen IR- Bereich dicht ist mit kurzfristiger Überblendung im mittleren und fernen IR- Bereich.

Neben der Nebelflaremunition 4ₙ können selbstverständlich auch andere Arten von Munitionen verschossen werden, beispielsweise Tränengas oder Warnmunitionen, wie beispielsweise Knall und /oder Blitz, je nach Abwehrkonzept.

## Patentansprüche

1. Wirkmittelwurfanlage (10) mit Munitionsmagazinen (1ₙ), bestehend aus mehreren Schächten (2ₙ) zur Aufnahme von Munition (4ₙ), wobei
- die Schächte (2ₙ) nebeneinander, fächerförmig ausgerichtet, angeordnet und nur über Streben (3ₙ) miteinander verbunden sind,
- die Munitionsmagazine (1ₙ) über Verbindungselemente (5ₙ) an den Streben (3ₙ) zu einer Abschusseinrichtung (11) miteinander verbindbar und
- mit einer Bedien- bzw. Steuereinheit (14) die über Leitungen (15, 16) mit einer Auslöseeinheit (17) elektrisch verbunden sind.

2. Wirkmittelwurfanlage nach Anspruch 1, **dadurch gekennzeichnet, dass** die Abschusseinrichtung (12) eine Magazinaufnahme (12) zur Aufnahme der Munitionsmagazine (1ₙ) umfasst.

3. Wirkmittelwurfanlage nach Anspruch 1 oder 2, **dadurch gekennzeichnet, dass** eine Gesamtelektronik in ein Bediengerät bzw. zentrale Steuereinheit (14) und wenigstens einer Auslöseeinheit (17) aufgeteilt ist.

4. Wiricmittelwurfanlage nach Anspruch 3, **dadurch gekennzeichnet, dass** die Auslöseeinheit (17) sich in unmittelbarer Nähe zur Munition (4ₙ) befindet.

5. Wirkmittelwurfanlage nach einem der Ansprüche 1 bis 4, aufweisend eine Befestigungseinheit (13), die als (Boden-) Platte oder fahrzeug- bzw. objektspezifischer Adapter ausgeführt sein kann.

6. Wirkmittelwurfanlage nach einem der Ansprüche 1 bis 5, **dadurch gekennzeichnet, dass** die Munitionsmagazine (1ₙ) aus Kunststoff, Gummi und / oder Aluminium bestehen.

## Claims

1. Weapon launching installation (10) having ammunition magazines (1ₙ), consisting of a plurality of shafts (2ₙ) for holding ammunition (4ₙ), wherein
- the shafts (2ₙ) are arranged alongside one another, aligned in the form of a fan, and are connected to one another only via struts (3ₙ),
- the ammunition magazines (1ₙ) can be connected to one another via connecting elements (5ₙ) on the struts (3ₙ) to form a firing device (11), and
- having an operating and control unit (14), which are electrically connected via lines (15, 16) to an initiation unit (17).

2. Weapon launching installation according to Claim 1, **characterized in that** the firing device (12) has a magazine holder (12) for holding the ammunition magazines (1ₙ).

3. Weapon launching installation according to Claim 1 or 2, **characterized in that** control electronics are split into an operating device and a central control unit (14), and at least one initiation unit (17).

4. Weapon launching installation according to Claim 3, **characterized in that** the initiation unit (17) is located in the immediate vicinity of the ammunition (4ₙ).

5. Weapon launching installation according to one of Claims 1 to 4, having an attachment unit (13) which may be in the form of a (base) plate or vehicle-specific or object-specific adapter.

6. Weapon launching installation according to one of Claims 1 to 5, **characterized in that** the ammunition magazines (1ₙ) are composed of plastic, rubber and/or aluminium.

## Revendications

1. Équipement de projection d'agents actifs (10) comprenant des magasins à munitions (1ₙ) constitués de plusieurs compartiments (2ₙ) pour accueillir des munitions (4ₙ), dans lequel
- les compartiments (2ₙ) sont disposés les uns à côté des autres en étant orientés en éventail et ne sont reliés entre eux que par le biais d'entretoises (3ₙ),
- les magasins à munitions (1ₙ) peuvent être reliés entre eux par le biais d'éléments de liaison (5ₙ) sur les entretoises (3ₙ) pour former un dispositif de lancement (11) et
- sont reliés électriquement avec une unité de commande ou de contrôle (14) qui est elle-même reliée à une unité de déclenchement (17) par le biais de lignes (15, 16).

2. Équipement de projection d'agents actifs selon la revendication 1, **caractérisé en ce que** le dispositif de lancement (12) comprend un logement de magasins (12) pour accueillir les magasins à munitions (1ₙ).

3. Équipement de projection d'agents actifs selon la revendication 1 ou 2, **caractérisé en ce qu'**une électronique globale est divisée en un module de commande ou une unité de contrôle centrale (14) et au moins une unité de déclenchement (17).

4. Équipement de projection d'agents actifs selon la revendication 3, **caractérisé en ce que** l'unité de déclenchement (17) se trouve à proximité immédiate des munitions (4ₙ).

5. Équipement de projection d'agents actifs selon l'une des revendications 1 à 4, présentant une unité de fixation (13) qui peut être réalisée sous la forme d'une plaque (de sol) ou encore d'un adaptateur spécifique à un véhicule ou à un objet.

6. Équipement de projection d'agents actifs selon l'une des revendications 1 à 5, **caractérisé en ce que** les magasins à munitions (1ₙ) se composent de matière plastique, de caoutchouc et/ou d'aluminium.
